# EUROPÄISCHE PATENTANMELDUNG

(11) **EP 4 637 272 A1**
(43) Veröffentlichungstag der Anmeldung: **22.10.2025**
(21) Anmeldenummer: 24170527.6
(22) Anmeldetag: 16.04.2024
(51) Int. Cl.: H05B 47/11, H05B 47/115

(54) **WOHNRAUMAUTOMATISIERUNGSSYSTEM**

(71) Anmelder: Albrecht Jung GmbH & Co. KG, 58579 Schalksmühle (DE)
(72) Erfinder: Stysiak, Arne, 58509 Lüdenscheid (DE); Biniossek, Nik, 58099 Hagen (DE); Radatz, Florian, 58579 Schalksmühle (DE)

(57) **Zusammenfassung**

Vorgestellt wird ein Wohnraumautomatisierungssystem R umfassend einen Präsenzsensor P zur Erfassung von Anwesenheitsdaten bezüglich eines Lebewesens M, einen Helligkeitssensor H zur Erfassung von Lichtintensitätsdaten, einen Zeitsensor T zur Erfassung von Zeitdaten, insbesondere bezüglich der Uhrzeit und des Datums, wobei die Anwesenheitsdaten, die Lichtintensitätsdaten und die Zeitdaten in einem Datenspeicher S des Wohnraumautomatisierungssystems R abgelegt werden, wobei das Wohnraumautomatisierungssystem R einen bezüglich der Zustände auslesbaren und steuerbaren Lichtsteuerungsaktor sowie einen auslesbaren und steuerbaren Jalousiesteuererungsaktor umfasst. Besonders dabei ist, dass das Wohnraumautomatisierungssystem R eine KI-Auswerte- und Steuereinheit KI umfasst, die den Lichtsteuerungsaktor L und den Jalousiesteuerungsaktor J im Rahmen eines selbsttätigen Steuerungsverfahrens auf Basis der durch die KI-Auswerte- und Steuereinheit KI ausgewerteten Anwesenheitsdaten, Lichtintensitätsdaten und Zeitdaten steuert, wobei die KI-Auswerte- und Steuereinheit KI ein neuronales Netzwerk ausbildet, in das sowohl die Anwesenheitsdaten, die Lichtintensitätsdaten und die Zeitdaten als auch die Zustände des auslesbaren und steuerbaren Lichtsteuerungsaktors L und des auslesbaren und steuerbaren Jalousiesteuerungsaktors J eingehen.

## Beschreibung

Die Erfindung betrifft ein Wohnraumautomatisierungssystem umfassend einen Präsenzsensor zur Erfassung von Anwesenheitsdaten bezüglich eines Lebewesens, einen Helligkeitssensor zur Erfassung von Lichtintensitätsdaten, einen Zeitsensor zur Erfassung von Zeitdaten, insbesondere bezüglich der Uhrzeit und des Datums, wobei die Anwesenheitsdaten, die Lichtintensitätsdaten und die Zeitdaten in einem Datenspeicher des Wohnraumautomatisierungssystems abgelegt werden, wobei das Wohnraumautomatisierungssystem einen bezüglich der Zustände auslesbaren und steuerbaren Lichtsteuerungsaktor sowie einen auslesbaren und steuerbaren Jalousiesteuererungsaktor umfasst.

Systeme zur Wohnraumautomatisierung sind bekannt, beispielsweise um mittels eines Präsenzsensors (beispielsweise eines Bewegungsmelders) Anwesenheitsdaten beziehungsweise mittels eines Dämmerungssensors die Lichtintensitätsdaten zu erfassen, um einen Lichtsteuerungsaktor anzusteuern, so dass eine Leuchte bei Detektion einer Anwesenheit und einer gewissen Helligkeitsuntergrenze eingeschaltet wird.

Ferner sind zur Realisierung eines Wohnraumautomatisierungssystems sogenannte smarte Leuchten bekannt, die es erlauben, im Zusammenspiel mit einem Bewegungsmelder und einem Zeitsensor zur Erfassung von Zeitdaten, zeitabhängig unterschiedliche Dimmzustände einer Leuchte bei einer Bewegung einzustellen. So lassen sich durch den Anwender in einer Applikation, regelmäßig auf einem Endgerät, Szenen programmieren, dass beispielsweise beim Betreten eines Flurs in der Nacht die Beleuchtung lediglich in der minimalen Lichtintensität eingeschaltet wird.

Problematisch bei vorstehend genannten, vorbekannten Wohnraumautomatisierungssystemen ist jedoch, dass diese ein individuelles, manuelles Einstellen beziehungsweise Programmieren oder Konfigurieren von spezifischen Szenen oder Logiken erfordern. Dieses ist bei einer Vielzahl von zu raumautomatisierenden Aktionen mitunter sehr aufwendig.

Zudem erfordert die jahreszeitlich bedingte Änderung der Lichtintensität (durch längere beziehungsweise kürzere Zeitspannen von Sonnenaufgang zu Sonnenuntergang) fortlaufende Änderungen der Szenen, was entweder zu Lasten der Präzision der programmierten Szene oder zu einem wiederkehrenden Mehraufwand seitens des Nutzers führt.

Ausgehend von diesem diskutierten Stand der Technik liegt der Erfindung die Aufgabe zugrunde, ein Wohnraumautomatisierungssystemen zu schaffen, bei dem der Nutzer ein optimales Maß an Präzision, insbesondere einer zuverlässigen Imitationsqualität, der Wohnraumautomatisierung erfährt und er gleichzeitig keinen Aufwand zum Programmieren oder Konfigurieren der Wohnraumautomatisierung zu erbringen hat und sich das Wohnraumautomatisierungssystem fortlaufend und adaptiv an die sich ändernden Gewohnheiten des Nutzers anpasst.

Gelöst wird diese Aufgabe durch ein Wohnraumautomatisierungssystemen, wobei das Wohnraumautomatisierungssystem eine KI-Auswerte- und Steuereinheit umfasst, die den Lichtsteuerungsaktor und den Jalousiesteuererungsaktor im Rahmen eines selbsttätigen Steuerungsverfahrens auf Basis der durch die KI-Auswerte- und Steuereinheit ausgewerteten Anwesenheitsdaten, Lichtintensitätsdaten und Zeitdaten steuert, wobei die KI-Auswerte- und Steuereinheit ein neuronales Netzwerk ausbildet, in das sowohl die Anwesenheitsdaten, die Lichtintensitätsdaten und die Zeitdaten als auch die Zustände des auslesbaren und steuerbaren Lichtsteuerungsaktors und des auslesbaren und steuerbaren Jalousiesteuerungsaktors eingehen.

Der Kerngedanke der Erfindung besteht darin, dass die KI-Auswerte- und Steuereinheit ein neuronales Netzwerk ausbildet, in das sowohl die zur Wohnraumautomatisierung erforderlichen Daten und die Steuerung der Aktoren einer durch die Kl-Auswerte- und Steuereinheit im Rahmen eines selbsttätigen Steuerungsverfahrens ausgeführt wird.

Dieses bietet auf geschickte Art und Weise den angenehmen Vorteil, dass weder ein Programmieren von Szenen durch den Nutzer noch ein Anpassen in Folge sich ändernden Nutzungsverhaltens der Aktoren erforderlich ist. Vielmehr lernt die Kl-Auswerte- und Steuereinheit anhand des Nutzerverhaltens und bildet dies im neuronalen Netzwerk ab.

Hierzu weist das Wohnraumautomatisierungssystem einen (zentralen oder dezentralen) Datenspeicher auf, in dem Anwesenheitsdaten, Lichtintensitätsdaten und Zeitdaten abgelegt sind, die durch einen Präsenzsensor, einen Helligkeitssensor beziehungsweise einen Zeitsensor erfasst werden. Ferner umfasst das Wohnraumautomatisierungssystem einen bezüglich der Zustände auslesbaren und steuerbaren Lichtsteuerungsaktor sowie einen auslesbaren und steuerbaren Jalousiesteuererungsaktor.

Damit werden zum Beispiel bestimmte Szenen im Raum selbsttätig etabliert, ausgelöst und fortlaufend angepasst, wie anhand des folgenden Minimalbeispiels als Folge eines typischen Nutzerverhaltens deutlich wird: Es wird bei geringer Helligkeit zu einer (jahreszeitlich variierenden) Zeit nach Sonnenuntergang die Jalousie heruntergefahren und das Licht im Raum eingeschaltet, sofern eine Präsenz erkannt wird, während bei steigender Helligkeit zu einer (jahreszeitlich variierenden) Zeit nach Sonnenaufgang die Jalousie heraufgefahren wird. Eine solche Szene muss bei dem erfindungsgemäßen Wohnraumautomatisierungssystem nicht etabliert werden, sondern wird automatisch durch die, das neuronale Netzwerk ausbildende, KI-Auswerte- und Steuereinheit auf Basis des Nutzerverhaltens etabliert, ausgelöst und fortlaufend angepasst. Damit ist der für diese drei Schritte (Etablieren, Auslösen und Anpassen) erforderliche Aufwand für den Nutzer minimal - ganz im Gegensatz zu vorbekannten Systemen zu Wohnraumautomatisierung, bei denen regelmäßig lediglich das Auslösen automatisiert erfolgt. Damit wird erfindungsgemäß die Attraktivität einer Wohnraumautomatisierung substanziell erhöht, indem der Aufwand abgesenkt und die Präzision erhöht wird.

Der Präsenzsensor zur Erfassung von Anwesenheitsdaten erfasst dabei zum Beispiel die reine Anwesenheit oder die Position einer oder mehrerer Personen. Dieses erstreckt sich im Zusammenspiel mit dem Zeitsensor, insbesondere auch auf die zeitabhängige Anwesenheit oder die Position einer oder mehrerer Personen in der Art eines "Personentrackings", um die Dynamik im Wohnraum erlernen und abbilden zu können.

In einer besonders bevorzugten Ausführungsform des erfindungsgemäßen Wohnraumautomatisierungssystems weist dieses einen bezüglich der Zustände auslesbaren und steuerbaren Raumtemperatursteuerungsaktor auf, wobei die KI-Auswerte- und Steuereinheit im Rahmen des selbsttätigen Steuerungsverfahrens auch auf Basis der durch die KI-Auswerte- und Steuereinheit ausgewerteten Raumtemperaturdaten steuert und diese in das neuronale Netzwerk eingehen. Damit werden die erfindungsgemäßen Vorteile auf die Automatisierung der Temperatur ausgeweitet.

Gemäß einer bevorzugten Ausführungsform des erfindungsgemäßen Wohnraumautomatisierungssystems ist der Präsenzsensor zur Erfassung von Anwesenheitsdaten als Radarsensor in einem elektrischen/elektronischen Installationsgerät an einer Wand ausgeführt. Hierdurch wird die Präzision der Erfassung erhöht, wobei insbesondere auch die Position eines Lebewesens innerhalb des Raumes erfassbar gemacht wird, um dieses in der Ausbildung des neuronalen Netzwerkes auszunutzen. Damit wird beispielsweise ermöglicht, zu erfassen, wenn ein Nutzer an einem Tisch neben einem Fenster steht, und er in Folge einer hohen Helligkeit die Jalousie herunterfährt, um nicht geblendet zu werden. Damit wird die Präzision der Wohnraumautomatisierung weiter verbessert, da eine Steuerung standortabhängig innerhalb des Raumes durchgeführt wird. Besonders bevorzugt ist dabei das elektrische/elektronische Installationsgerät ein Jalousieschalter/Jalousietaster, wobei der Radarsensor auf den Eingangsbereich des Raumes, insbesondere den Türbereich, ausgerichtet ist. Damit wird die für die Steuerung essentielle Anwesenheit in besonders präziser Form erfassbar - zum einen durch die Ausrichtung des Radarsensors auf den Eingangsbereich und zum andern durch den regelmäßig gegenüber des Eingangsbereiches (neben einem Fenster) lokalisierten Jalousieschalter/Jalousietaster, so dass der Winkel zur Erfassung besonders geeignet ist.

In einer weiteren Ausführungsform des erfindungsgemäßen Wohnraumautomatisierungssystems ist der Präsenzsensor zur Erfassung von Anwesenheitsdaten als time-of-flight-Sensor in einem elektrischen/elektronischen Installationsgerät an einer Wand ausgeführt. Dabei ist das elektrische/elektronische Installationsgerät bevorzugt ein Lichtschalter/Lichttaster, wobei der time-of-flight-Sensor auf den Eingangsbereich des Raumes, insbesondere einen Türbereich, ausgerichtet ist. Besonders vorteilhaft ist es, wenn der Lichtschalter/Lichttaster erfindungsgemäß neben einem Eingangsbereich eines Raumes angeordnet ist, wobei der time-of-flight-Sensor durch ein in der Betätigungswippe, insbesondere in der zum Eingangsbereich weisenden Abkantung der Betätigungswippe, angeordnetes Fensterelement emittiert. Damit wird eine besonders zuverlässige Erfassung der Anwesenheitsdaten ermöglicht, wobei das Fensterelement in der Abkantung besonders unauffällig angeordnet ist, um den ästhetischen Gesamteindruck des Installationsgerätes nicht zu beeinträchtigen.

In einer weiteren Ausführungsform des erfindungsgemäßen Wohnraumautomatisierungssystems hat das neuronale Netzwerk Zugriff auf einen vortrainierten Datensatz betreffend Anwesenheitsdaten, Lichtintensitätsdaten und Zeitdaten. Dieses dient als Grundlage, um den Trainingsprozess des neuronalen Netzwerkes zu beschleunigen und/oder die Startbedingungen zu verbessern.

In einer weiteren Ausführungsform des erfindungsgemäßen Wohnraumautomatisierungssystems ist die KI-Auswerte- und Steuereinheit zentral in einem Gebäude oder dezentral auf einem externen Server ausgeführt.

Gemäß einer weiteren Ausführungsform des erfindungsgemäßen Wohnraumautomatisierungssystems ist der Helligkeitssensor als eine universell nutzbare Außeneinheit ausgeführt. Der Ausdruck "universell" meint im Sinne der Erfindung, dass der Helligkeisensor für unterschiedliche, jedenfalls mindestens zwei, Wohnraumautomatisierungssysteme genutzt wird.

Gemäß einer weiteren Ausführungsform des erfindungsgemäßen Wohnraumautomatisierungssystems gehen in das neuronale Netzwerk auch die Zustände eines auslesbaren und durch die KI-Auswerte- und Steuereinheit steuerbaren Schaltaktors ein. Damit kann die erfindungsgemäße Wohnraumautomatisierung auch auf das Ein-/Ausschalten von elektrischen Geräten gerichtet werden, um eine besonders vollumfängliche Wohnraumautomatisierung zu ermöglichen. Im Rahmen der Erfindung wird unter dem Terminus "Wohnraum" ein Gebäude oder eine Wohnung verstanden, die mindestens einen Raum, regelmäßig eine Mehrzahl von Räumen, umfasst.

Im Rahmen der Erfindung wird unter dem Terminus "Automatisierung" nicht nur eine reine Automatisierung von Prozessen verstanden, sondern eine autonome Automatisierung, wobei die Kl-Auswerte- und Steuereinheit ohne menschliches Zutun selbsttätig Entscheidungen trifft.

Nachfolgend ist die Erfindung unter Bezugnahme auf die beigefügten Figuren anhand diverser Ausführungsbeispiele beschrieben. Es zeigen:
- **Fig. 1:**: eine schematische Draufsicht eines erfindungsgemäßen Wohnraumautomatisierungssystems und
- **Fig. 2:**: eine schematische Draufsicht eines weiteren erfindungsgemäßen Wohnraumautomatisierungssystems.

In den verschiedenen Figuren sind gleiche Teile stets mit den gleichen Bezugszeichen versehen und werden daher in der Regel auch jeweils nur einmal benannt beziehungsweise erwähnt.

Figur 1 zeigt eine schematische Draufsicht eines erfindungsgemäßen Wohnraumautomatisierungssystems R anhand eines Raumes mit einem einen Türbereich D aufweisenden Eingangsbereich E, einem Lebewesen M, einem Tisch X und einem Fenster F auf.

Das Wohnraumautomatisierungssystem R umfasst einen Präsenzsensor P zur Erfassung von Anwesenheitsdaten bezüglich eines Lebewesens M, einen Helligkeitssensor H zur Erfassung von Lichtintensitätsdaten und einen Zeitsensor T zur Erfassung von Zeitdaten, insbesondere bezüglich der Uhrzeit und des Datums.

Dabei sind die Anwesenheitsdaten, die Lichtintensitätsdaten und die Zeitdaten in einem Datenspeicher S des Wohnraumautomatisierungssystems R abgelegt, wobei das Wohnraumautomatisierungssystem R einen bezüglich der Zustände auslesbaren und steuerbaren Lichtsteuerungsaktor L (beispielsweise zum Schalten oder Dimmen einer Leuchte) sowie einen auslesbaren und steuerbaren Jalousiesteuerungsaktor J umfasst.

Besonders bei dem erfindungsgemäßen Wohnraumautomatisierungssystem ist, dass es eine KI-Auswerte- und Steuereinheit KI umfasst, die den Lichtsteuerungsaktor L und den Jalousiesteuererungsaktor J im Rahmen eines selbsttätigen Steuerungsverfahrens auf Basis der durch die KI-Auswerte- und Steuereinheit KI ausgewerteten Anwesenheitsdaten, Lichtintensitätsdaten und Zeitdaten steuert. Dabei sind der Lichtsteuerungsaktor L und der Jalousiesteuererungsaktor J drahtgebunden oder kabellos an die Kl-Auswerte- und Steuereinheit KI angeschlossen.

Hierzu bildet die KI-Auswerte- und Steuereinheit KI über die Nutzungszeit ein neuronales Netzwerk aus, in das sowohl die Anwesenheitsdaten, die Lichtintensitätsdaten und die Zeitdaten als auch die Zustände des auslesbaren und steuerbaren Lichtsteuerungsaktors L und des auslesbaren und steuerbaren Jalousiesteuererungsaktors J eingehen. Zusätzlich weist das dargestellte Ausführungsbeispiel einen bezüglich der Zustände auslesbaren und steuerbaren Raumtemperatursteuerungsaktor RT auf, wobei die KI-Auswerte- und Steuereinheit KI im Rahmen eines selbsttätigen Steuerungsverfahrens auch auf Basis der durch die KI-Auswerte- und Steuereinheit RT ausgewerteten Raumtemperaturdaten steuert und diese in das neuronale Netzwerk eingehen, so dass die Wohnraumautomatisierung auch auf die Raumtemperatursteuerung bezogen wird.

Der Präsenzsensor P zur Erfassung von Anwesenheitsdaten ist vorliegend als Radarsensor in einem elektrischen/elektronischen Installationsgerät an einer Wand ausgeführt, wobei das elektrische/elektronische Installationsgerät ein Jalousieschalter/Jalousietaster ist, wobei der Radarsensor auf den Eingangsbereich E des Raumes, insbesondere den Türbereich D, ausgerichtet ist, um die Zuverlässigkeit der Detektion einer Anwesenheit zu verbessern. Zudem erlaubt ein solcher Radarsensor auch die Bestimmung der Position eines Lebewesens M in dem Raum, so dass beispielsweise bei einem Aufenthalt an dem Tisch X spezifische Lichtverhältnisse (Jalousie und Licht) einstellbar werden, beispielsweise um ein Blenden zu vermeiden, wenn der Helligkeitssensor H eine entsprechende Helligkeit detektiert.

Figur 2 zeigt eine schematische Draufsicht eines weiteren erfindungsgemäßen Wohnraumautomatisierungssystems R, wobei der Präsenzsensor P zur Erfassung von Anwesenheitsdaten als time-of-flight-Sensor in einem elektrischen/elektronischen Installationsgerät an einer Wand ausgeführt ist, wobei der time-of-flight-Sensor auf den Eingangsbereich E des Raumes, insbesondere einen Türbereich D, ausgerichtet ist. Vorteilhaft bezüglich der Erfassungsgenauigkeit und der designtechnischen Unauffälligkeit ist bei der dargestellten Ausführungsform der Erfindung, dass der Lichtschalter/Lichttaster neben dem Eingangsbereich E des Raumes angeordnet ist, wobei der time-of-flight-Sensor durch ein in der Betätigungswippe W, insbesondere in der zum Eingangsbereich E weisenden Abkantung A der Betätigungswippe W, angeordnetes Fensterelement emittiert.

Die Erfindung ist anhand von Ausführungsbeispielen beschrieben. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im Einzelnen erläutert werden müsste.

### Bezugszeichenliste

- A: Abkantung
- D: Türbereich
- E: Eingangsbereich
- F: Fenster
- H: Helligkeitssensor
- J: Jalousiesteuerungsaktor
- KI: KI-Auswerte- und Steuereinheit
- L: Lichtsteuerungsaktor
- M: Lebewesen
- P: Präsenzsensor
- R: Wohnraumautomatisierungssystem
- RT: Raumtemperatursteuerungsaktor
- S: Datenspeicher
- T: Zeitsensor
- W: Betätigungswippe
- X: Tisch

## Patentansprüche

1. Wohnraumautomatisierungssystem (R) umfassend einen Präsenzsensor (P) zur Erfassung von Anwesenheitsdaten bezüglich eines Lebewesens (M), einen Helligkeitssensor (H) zur Erfassung von Lichtintensitätsdaten, einen Zeitsensor (T) zur Erfassung von Zeitdaten, insbesondere bezüglich der Uhrzeit und des Datums, wobei die Anwesenheitsdaten, die Lichtintensitätsdaten und die Zeitdaten in einem Datenspeicher (S) des Wohnraumautomatisierungssystems (R) abgelegt werden, wobei das Wohnraumautomatisierungssystem (R) einen bezüglich der Zustände auslesbaren und steuerbaren Lichtsteuerungsaktor (L) sowie einen auslesbaren und steuerbaren Jalousiesteuerungsaktor (J) umfasst, **dadurch gekennzeichnet, dass** das Wohnraumautomatisierungssystem (R) eine Kl-Auswerte- und Steuereinheit (KI) umfasst, die den Lichtsteuerungsaktor (L) und den Jalousiesteuerungsaktor (J) im Rahmen eines selbsttätigen Steuerungsverfahrens auf Basis der durch die KI-Auswerte- und Steuereinheit (KI) ausgewerteten Anwesenheitsdaten, Lichtintensitätsdaten und Zeitdaten steuert, wobei die KI-Auswerte- und Steuereinheit (KI) ein neuronales Netzwerk ausbildet, in das sowohl die Anwesenheitsdaten, die Lichtintensitätsdaten und die Zeitdaten als auch die Zustände des auslesbaren und steuerbaren Lichtsteuerungsaktors (L) und des auslesbaren und steuerbaren Jalousiesteuerungsaktors (J) eingehen.

2. Wohnraumautomatisierungssystem (R) nach Anspruch 1, **dadurch gekennzeichnet, dass** das Wohnraumautomatisierungssystem (R) einen bezüglich der Zustände auslesbaren und steuerbaren Raumtemperatursteuerungsaktor (RT) umfasst, wobei die KI-Auswerte- und Steuereinheit (KI) im Rahmen eines selbsttätigen Steuerungsverfahrens auch auf Basis der durch die KI-Auswerte- und Steuereinheit (RT) ausgewerteten Raumtemperaturdaten steuert und diese in das neuronale Netzwerk eingehen.

3. Wohnraumautomatisierungssystem (R) nach Anspruch 1 oder 2, **dadurch gekennzeichnet, dass** der Präsenzsensor (P) zur Erfassung von Anwesenheitsdaten als Radarsensor in einem elektrischen/elektronischen Installationsgerät an einer Wand ausgeführt ist.

4. Wohnraumautomatisierungssystem (R) nach Anspruch 3, **dadurch gekennzeichnet, dass** das elektrische/elektronische Installationsgerät ein Jalousieschalter/Jalousietaster ist, wobei der Radarsensor auf den Eingangsbereich (E) des Raumes, insbesondere den Türbereich (D), ausgerichtet ist.

5. Wohnraumautomatisierungssystem (R) nach einem der Ansprüche 1 bis 3, **dadurch gekennzeichnet, dass** der Präsenzsensor (P) zur Erfassung von Anwesenheitsdaten als time-of-flight-Sensor in einem elektrischen/elektronischen Installationsgerät an einer Wand ausgeführt ist.

6. Wohnraumautomatisierungssystem (R) nach Anspruch 5, **dadurch gekennzeichnet, dass** das elektrische/elektronische Installationsgerät ein Lichtschalter/Lichttaster ist, wobei der time-of-flight-Sensor auf den Eingangsbereich (E) des Raumes, insbesondere einen Türbereich (D), ausgerichtet ist.

7. Wohnraumautomatisierungssystem (R) nach Anspruch 6, **dadurch gekennzeichnet, dass** der Lichtschalter/Lichttaster neben einem Eingangsbereich eines Raumes angeordnet ist, wobei der time-of-flight-Sensor durch ein in der Betätigungswippe, insbesondere in der zum Eingangsbereich (E) weisenden Abkantung (A) der Betätigungswippe, angeordnetes Fensterelement emittiert.

8. Wohnraumautomatisierungssystem (R) nach einem der Ansprüche 1 bis 7, **dadurch gekennzeichnet, dass** die KI-Auswerte- und Steuereinheit (KI) im Rahmen des neuronalen Netzwerkes Zugriff auf einen vortrainierten Datensatz betreffend Anwesenheitsdaten, Lichtintensitätsdaten und Zeitdaten hat.

9. Wohnraumautomatisierungssystem (R) nach einem der Ansprüche 1 bis 8, **dadurch gekennzeichnet, dass** die KI-Auswerte- und Steuereinheit (KI) zentral in einem Gebäude oder dezentral auf einem externen Server ausgeführt ist.

10. Wohnraumautomatisierungssystem (R) nach einem der Ansprüche 1 bis 9, **dadurch gekennzeichnet, dass** der Helligkeitssensor (H) als eine universell nutzbare Außeneinheit ausgeführt ist.

11. Wohnraumautomatisierungssystem (R) nach einem der Ansprüche 1 bis 10, **dadurch gekennzeichnet, dass** das neuronale Netzwerk auch die Zustände eines auslesbaren und durch die KI-Auswerte- und Steuereinheit (KI) steuerbaren Schaltaktors eingehen.
